# EUROPÄISCHE PATENTANMELDUNG

(11) **EP 4 353 628 A1**
(43) Veröffentlichungstag der Anmeldung: **17.04.2024**
(21) Anmeldenummer: 23202143.6
(22) Anmeldetag: 06.10.2023
(51) Int. Cl.: B65F 1/00, B65F 1/08, B65F 1/14, B65F 1/16

(54) **EINSATZBEHÄLTEREINRICHTUNG FÜR EINEN ABFALLSAMMELBEHÄLTER UND ABFALLSAMMELBEHÄLTER**

(30) Priorität: 07.10.2022 DE 102022125894; 07.10.2022 DE 102022125895
(71) Anmelder: ESE World B.V., 6199 AM Maastricht-Airport (NL)
(72) Erfinder: Den Boer, Reinier, 5658PK Eindhoven (NL)
(74) Vertreter: Müller, Thomas

(57) **Zusammenfassung**

Die Erfindung betrifft eine Einsatzbehältereinrichtung (20) zum Anordnen wenigstens eines Zusatzbehälters (22, 23) innerhalb eines Abfallsammelbehälters (10), wobei die Einsatzbehältereinrichtung (20) eine Halteeinrichtung (21) aufweist, an welcher sich der wenigstens eine Zusatzbehälter (22, 23) befindet, und welche zur lösbaren Anordnung an/in einem Behälterkorpus (11) des Abfallsammelbehälters (10) bereitgestellt ist. Um Einsatzbehältereinrichtungen bereitzustellen, die auf einfache Weise herstellbar sind, die die Anforderungen an die Modularität erfüllen und die gleichzeitig auch effizient und vor allem platzsparend transportiert und bis zur Verwendung zwischengelagert werden können, ist gemäß einem Aspekt der Erfindung die Einsatzbehältereinrichtung (20) einstückig ausgebildet, oder wenigstens ein Zusatzbehälter (22, 23) und die Halteeinrichtung (21) sind einstückig ausgebildet. Weiterhin wird auch ein Abfallsammelbehälter mit einer Einsatzbehältereinrichtung (20) bereitgestellt

## Beschreibung

Die vorliegende Erfindung betrifft zunächst eine Einsatzbehältereinrichtung, die zum Anordnen wenigstens eines Zusatzbehälters innerhalb eines Abfallsammelbehälters bereitgestellt ist. Weiterhin betrifft die Erfindung auch einen Abfallsammelbehälter.

Derartige Abfallsammelbehälter bestehen in der Regel zunächst aus einem Behälterkorpus, der zur Aufnahme des Abfalls dient. Der Behälterkorpus besteht aus einem Behälterboden und einer vom Behälterboden nach oben abragenden Seitenwand. Die offene Oberseite des Behälterkorpus weist eine Einfüllöffnung auf, über die der Abfall eingefüllt wird. Der Behälterboden, die Seitenwand und die offene Oberseite begrenzen den Aufnahmeraum des Abfallsammelbehälters, der zur Aufnahme des Abfalls bereitgestellt ist. Die Einfüllöffnung wird mittels einer Deckeleinrichtung verschlossen. Dazu ist die Deckeleinrichtung an dem Behälterkorpus angelenkt. Beispielsweise kann es sich bei der Deckeleinrichtung um ein Klappdeckelelement handeln, das, insbesondere über Scharniere, an einer der oberen Kanten des Behälterkorpus angelenkt ist. Zur besseren Handhabbarkeit des Abfallbehälters können im Bereich des Behälterbodens bis zu vier Räder vorgesehen sein.

Seit einiger Zeit geht die Entwicklung bei derartigen Abfallsammelbehältem dahin, dass in dem vom Behälterkorpus begrenzten Aufnahmeraum gleichzeitig unterschiedliche Fraktionen von Abfällen getrennt gesammelt werden können.

Gemäß einer aus dem allgemeinen Stand der Technik bekannten Ausführungsrichtung weist der Abfallsammelbehälter eine Trennwand auf, die innerhalb des Behälterkorpus so angeordnet wird, dass der Aufnahmeraum in zwei voneinander getrennte, separate Abteile aufgeteilt ist. Beide Abteile wirken jedoch mit der gemeinsamen Einfüllöffnung zusammen.

Um die Anzahl von unterschiedlichen Abfallfraktionen, die in dem Abfallsammelbehälter gesammelt werden können, zu erhöhen, ist es gemäß einer anderen aus dem allgemeinen Stand der Technik bekannten Ausführungsrichtung weiterhin bekannt, zusätzliche Behälter zu verwenden, die innerhalb des Abfallsammelbehälters, bevorzugt innerhalb des Behälterkorpus, platziert und positioniert werden. Derartige Zusatzbehälter werden im weiteren Verlauf auch als Einsatzbehälter bezeichnet. Die Zusatzbehälter sind Bestanteil einer Einsatzbehältereinrichtung, die aus einer Halteeinrichtung besteht, an der sich wenigstens ein Zusatzbehälter befindet. Über die Halteeinrichtung ist die Einsatzbehältereinrichtung lösbar am Behälterkorpus des Abfallsammelbehälters angeordnet.

Zunehmend werden derartige Abfallsammelbehälter modulartig aufgebaut, wobei insbesondere der Bedarf besteht, auch die Einsatzbehältereinrichtung als ein Modul des Abfallsammelbehälters bereitzustellen. Derartige Module werden in der Regel separat gefertigt und können später, je nach Bedarf, einem Abfallsammelbehälter zugeordnet werden.

Die Aufgabe der vorliegenden Erfindung besteht darin, Einsatzbehältereinrichtungen bereitzustellen, die auf einfache Weise herstellbar sind, die die Anforderungen an die Modularität erfüllen und die insbesondere auch effizient und vor allem platzsparend transportiert und bis zur Verwendung zwischengelagert werden können.

Diese Aufgabe wird erfindungsgemäß gelöst durch die Einsatzbehältereinrichtung mit den Merkmalen gemäß dem unabhängigen Patentanspruch 1, welche den ersten Aspekt der Erfindung darstellt, durch die Einsatzbehältereinrichtung mit den Merkmalen gemäß dem unabhängigen Patentanspruch 2, welche den zweiten Aspekt der Erfindung darstellt, durch die Einsatzbehältereinrichtung mit den Merkmalen gemäß dem unabhängigen Patentanspruch 3, welche den dritten Aspekt der Erfindung darstellt, sowie durch den Abfallsammelbehälter mit den Merkmalen gemäß dem unabhängigen Patentanspruch 13, welcher den dritten Aspekt der Erfindung darstellt.

Weitere Merkmale und Details der Erfindung ergeben sich aus den Unteransprüchen, der Beschreibung sowie den Zeichnungen. Dabei gelten Merkmale und Details, die im Zusammenhang mit einem der Erfindungsaspekte offenbart und beschrieben sind, vollumfänglich jeweils auch im Zusammenhang mit den anderen Erfindungsaspekten, und umgekehrt, so dass hinsichtlich der Offenbarung der einzelnen Erfindungsaspekte stets vollinhaltlich auch Bezug auf die Offenbarung der jeweils anderen Erfindungsaspekte genommen wird.

Der Grundgedanke der Erfindung besteht darin, dass die Einsatzbehältereinrichtung und/oder der Abfallsammelbehälter nunmehr modulartig ausgestaltet ist/sind. Ein Modul ist dabei insbesondere ein austauschbares Element innerhalb eines Gesamtsystems. Gemäß der vorliegenden Erfindung handelt es sich bei den austauschbaren Elementen vorzugsweise um die Einsatzbehältereinrichtungen selbst, oder aber um Zusatzbehälter der Einsatzbehältereinrichtung, oder aber um austauschbare Trennwände innerhalb des Abfallsammelbehälters und/oder des Zusatzbehälters.

Die vorliegende Erfindung ist auf dem Gebiet der Abfallsammelbehälter angesiedelt. Bevor auf die einzelnen Erfindungsaspekte im Detail eingegangen wird, werden zunächst allgemein bevorzugte Ausführungsformen für einen solchen Abfallsammelbehälter und eine solche Einsatzbehältereinrichtung beschrieben.

Der Abfallsammelbehälter weist einen Behälterkorpus auf. Der Behälterkorpus weist zunächst einen Behälterboden auf. Eine Behälterseitenwand erstreckt sich von dem Behälterboden in Richtung und bis zu der oberen Kante des Behälterkorpus. Basierend auf der Behälterkonfiguration kann der Abfallsammelbehälter eine Seitenwand in Form einer einzigen durchgängigen Behälterseitenwandfläche aufweisen, beispielsweise wenn der Behälterkorpus rundförmig, ovalförmig oder dergleichen ausgebildet ist. Im Fall, dass der Behälterkorpus eine polygonale Form, beispielsweise eine viereckige, insbesondere rechteckige oder annähernd rechteckige, Form aufweist, weist die Behälterseitenwand verschiedene, beispielsweise vier, Wandflächen auf, die Behälterseitenwandsegmente bilden, die an den, vorzugsweise gerundeten, Kanten aneinander anstoßen. Im Falle eines viereckig geformten Behälterkorpus kann die Behälterseitenwand eine Frontfläche, eine Rückfläche und zwei Seitenflächen aufweisen. Die Behälterseitenwand und der Behälterboden begrenzen einen Behälterinnenraum, welcher den Aufnahmeraum zum Aufnehmen von Abfall definiert.

Am oberen Ende der Seitenwand, welches das im Vergleich zum Behälterboden entgegengesetzte Ende der Seitenwand darstellt, das heißt am oberen Rand des Behälterkorpus, welcher insbesondere auch dem oberen Behälterrand entspricht, weist der Behälterkorpus eine Einfüllöffnung für Abfälle auf, wobei die Einfüllöffnung bevorzugt von der Seitenwand des Behälterkorpus beziehungsweise vom oberen Behälterrand begrenzt ist und sich über die gesamte Querschnittsfläche des Behälterkorpus im Bereich von dessen oberem Rand erstreckt.

Der Abfallsammelbehälter kann ein mobiler Abfallsammelbehälter sein. Solch ein Abfallsammelbehälter weist bevorzugt ein Fahrwerk auf, welches wiederum eine Anzahl von Rädern aufweist. Der mobile Abfallsammelbehälter kann zwei Räder aufweisen, die auf einer gemeinsamen ersten Achse angeordnet sind. Jedes Rad kann aber auch separat von dem anderen Rad auf einer individuellen Achse angeordnet sein. Der mobile Abfallsammelbehälter kann mindestens ein weiteres zusätzliches Rad aufweisen, ein drittes Rad zum Beispiel, wobei das zusätzliche Rad auf einer eigenen Achse angeordnet ist, welche von der/den obigen Achse(n) räumlich beabstandet ist. Das zusätzliche Rad kann in solch einer Weise angeordnet sein, dass es seine Roll- oder Bewegungsrichtung ändern kann. Bei Verwendung von drei Rädern kann der Abfallsammelbehälter bewegt werden, ohne dass die Notwendigkeit zum Kippen des Abfallsammelbehälters besteht. Zusätzlich ist es wesentlich einfacher, den Abfallsammelbehälter auszurichten. Wenn die ersten Räder auf der ersten Achse im Bereich der Rückseite des Behälterkorpus angeordnet sind, ist das zusätzliche Rad bevorzugt auf der zweiten Achse, beispielsweise im Bereich der Frontseite des Behälterkorpus, angeordnet. Das zusätzliche Rad kann beschrieben werden als eine Art "Frontrad" zum Manövrieren des Abfallsammelbehälters. In einer weiteren Ausgestaltung kann der Abfallsammelbehälter aber auch vier Räder aufweisen. Eine solche Ausgestaltung findet insbesondere bei Abfallsammel-Großbehältern Anwendung. Durch Verwendung eines Fahrwerks kann der Abfallsammelbehälter ohne Verschwendung von Energie einfach zu einem Abfallsammelfahrzeug bewegt werden. Die vorliegende Erfindung ist sowohl für zweirädrige, dreirädrige und vierrädrige Abfallsammelbehälter realisierbar.

Die vorliegende Erfindung betrifft insbesondere Abfallsammelbehälter mit einem Fassungsvermögen von bis zu 1.7001. Die Erfindung ist dabei nicht auf bestimmte Abfallsammelbehältertypen beschränkt. Nachfolgend werden rein exemplarisch zwei Abfallsammelbehältertypen beschrieben. Beispielsweise kann es sich um zwei-, drei- oder vierrädrige Abfallsammelbehälter mit einem Fassungsvermögen von bis zu 7001 handeln. Es kann sich beispielsweise aber auch um einen so genannten Abfallsammel-Großbehälter handeln, der zumeist vierrädrig ist, und der ein Fassungsvermögen von bis zu 1.7001 hat.

An einem dem Behälterboden entgegengesetzten Ende des Behälterkorpus, welches dem oberen Behälterrand entspricht, weist der Behälterkorpus die Einfüllöffnung auf, die üblicherweise mittels einer Deckeleinrichtung verschlossen wird/ist, wobei die Deckeleinrichtung insbesondere schwenkbeweglich am Behälterkorpus oder an der Einsatzbehältereinrichtung angeordnet beziehungsweise angelenkt ist.

Vorzugsweise ist der Abfallsammelbehälter derart ausgebildet, dass in dem vom Behälterkorpus begrenzten Aufnahmeraum gleichzeitig unterschiedliche Fraktionen von Abfällen getrennt gesammelt werden können. Unter dem Begriff "Abfall" werden im Sinne der vorliegenden Beschreibung und der vorliegenden Erfindung nicht nur Abfälle im herkömmlichen Sinne subsummiert, sondern auch jegliche Form von Wertstoffen und recyclingfähigen Materialien. Eine "Abfallfraktion" im Sinne der vorliegenden Beschreibung und der vorliegenden Erfindung ist insbesondere eine spezifische Sorte von Abfall/Wertstoff, und insbesondere die am kleinsten trennbare Einheit einer Abfallsorte/Wertstoffsorte.

Um verschiedene Abfallfraktionen sammeln zu können, weist der Abfallsammelbehälter, wenigstens einen, zwei oder mehr zusätzliche Behälter auf, die innerhalb des Behälterkorpus platziert und positioniert werden, und die insoweit auch als Zusatzbehälter oder Einsatzbehälter bezeichnet werden. Dies ist vorzugsweise unter Verwendung einer Halteeinrichtung realisiert, beispielsweise unter Verwendung eines Rahmens, die auf der oberen Kante des Behälterkorpus des Abfallsammelbehälters platziert wird. Die zusätzlichen Behälter befinden sich an der Halteeinrichtung. Gemäß einer Ausführungsform sind die Zusatzbehälter an der Halteeinrichtung angeordnet. Gemäß einer anderen Ausführungsform sind die Zusatzbehälter und die Halteeinrichtung einteilig oder einstückig ausgebildet. Die vorgenannten Komponenten sind Bestandteile einer Einsatzbehältereinrichtung. Eine derartige Lösung ist grundsätzlich beispielsweise in der EP 1 615 845 B1 der Anmelderin beschrieben. Gemäß dieser bekannten Lösung werden zwei zusätzliche Behälter in den Abfallsammelbehälter, insbesondere in den Behälterkorpus, eingesetzt.

Gemäß einer weiteren aus dem Stand der Technik bekannten Ausführungsform wird ein Zusatzbehälter über eine Halteeinrichtung an/in dem Abfallsammelbehälter platziert. Die Halteeinrichtung ist bereitgestellt, um einen - insbesondere einen einzigen - zusätzlichen Behälter zu halten. Unter Verwendung der Halteeinrichtung, die insbesondere als Rahmenelement ausgebildet ist, kann der zusätzliche Behälter innerhalb des Abfallsammelbehälters, insbesondere innerhalb des Behälterkorpus, angeordnet, insbesondere platziert und positioniert, werden. Eine solche Einsatzbehältereinrichtung ist in der EP 2 354 042 B1 der Anmelderin beschrieben.

Gemäß einer bevorzugten Ausführungsform können die Halteeinrichtung und der zusätzliche Behälter aus gleichen oder unterschiedlichen Materialien bestehen. Beispielsweise können diese aus Kunststoffmaterialien bestehen.

Der wenigstens eine zusätzliche Behälter beziehungsweise Zusatzbehälter weist bevorzugt ebenfalls einen Behälterkorpus mit einem Bodenelement, das auch als Behälterboden bezeichnet wird, auf. Eine Behälterseitenwand erstreckt sich von dem Bodenelement zu der oberen Kante des Behälterkorpus. Bodenelement und Behälterseitenwand begrenzen den Aufnahmeraum des Zusatzbehälters. Am oberen Ende der Seitenwand, welches das im Vergleich zum Bodenelement entgegengesetzte Ende der Seitenwand darstellt, das heißt am oberen Rand des Behälterkorpus, welcher insbesondere auch dem oberen Behälterrand entspricht, weist der Behälterkorpus des Zusatzbehälters eine Einfüllöffnung für Abfälle auf, wobei die Einfüllöffnung bevorzugt von der Seitenwand des Behälterkorpus beziehungsweise vom oberen Behälterrand begrenzt ist und sich über die gesamte Querschnittsfläche des Behälterkorpus im Bereich von dessen oberem Rand erstreckt. Der Behälterkorpus wenigstens eines Zusatzbehälters kann mittels einer Deckeleinrichtung geschlossen werden. Die Deckeleinrichtung kann an dem Behälterkorpus des Zusatzbehälters oder am Behälterkorpus des Abfallsammelbehälters angeordnet werden/sein. Der Zusatzbehälter kann analog zum Abfallsammelbehälter ausgebildet sein, so dass an dieser Stelle auch auf die Ausführungen zum Abfallsammelbehälter weiter oben vollinhaltlich Bezug genommen und verwiesen wird. Gemäß einer Ausführungsform weist der Zusatzbehälter im Vergleich zum Abfallsammelbehälter eine eigenständige Deckeleinrichtung auf. In diesem Fall wird der Zusatzbehälter über die ihm zugeordnete Deckeleinrichtung verschlossen. Gemäß einer anderen Ausführungsform wird der Zusatzbehälter über die dem Abfallsammelbehälter zugeordnete Deckeleinrichtung mit verschlossen, da sich der Zusatzbehälter im bestimmungsgemäßen Gebrauch ja innerhalb des Behälterkorpus des Abfallsammelbehälters befindet. Es sind jedoch auch Kombinationen aus beiden Ausführungsformen möglich.

Die vorliegende Erfindung betrifft insbesondere Zusatzbehälter mit einem Fassungsvermögen von bis zu 100i, beispielsweise von bis zu 60l. Beispielsweise kann vorgesehen sein, dass wenigstens ein Zusatzbehälter ein Fassungsvermögen von 301 hat, während ein zweiter Zusatzbehälter ein gleiches oder davon abweichendes Fassungsvermögen hat, beispielsweise ein Fassungsvermögen von 401 oder bis zu 60l. Dieses Beispiele sind rein exemplarischer Natur und in keiner Weise einschränkend zu verstehen.

Um Abfall aus dem zusätzlichen Behälter zu entleeren, wird die Halteeinrichtung, an der sich der zusätzlichen Behälter befindet, in einer Ausführungsform von dem Abfallsammelbehälter entfernt und abgehoben. Somit kann der zusätzliche Behälter aus dem Abfallsammelbehälter herausgehoben werden. Aufgrund der spezifischen Ausgestaltung der Halteeinrichtung kann sichergestellt werden, dass die Entleerungsprozedur des zusätzlichen Behälters und des Abfallsammelbehälters während eines einzigen Arbeitszyklus ausgeführt werden kann. Der wenigstens eine zusätzliche Behälter kann vorzugsweise in seinen eigenen Bereich innerhalb eines Abfallsammelfahrzeugs entleert werden, wobei dieser Bereich insbesondere von demjenigen Bereich des Abfallsammelfahrzeugs getrennt ist, in welchen der Abfallsammelbehälter entleert wird. Beispielsweise kann realisiert sein, dass der wenigstens eine zusätzliche Behälter und der Abfallsammelbehälter in ein einziges Abfallsammelfahrzeug entleert werden, wobei das Abfallsammelfahrzeug eine Hebeeinrichtung aufweist, welche ausgebildet ist, um beide Behälterarten während eines einzigen Arbeitszyklus zu entleeren.

Der Behälterkorpus des Abfallsammelbehälters kann aufweisen, oder der Abfallsammelbehälter kann bereitstellen wenigstens zwei, vorzugsweise drei oder vier Abteile zum Aufnehmen verschiedener Abfallfraktionen. Gemäß einer Ausführungsform kann der Abfallsammelbehälter eine Kombination von verschiedenen Ausführungsformen aufweisen, nämlich wenigstens eine Trennwand und wenigstens einen Zusatzbehälter. Beispielsweise kann der Behälterkorpus als ein Multi-Abteil-Behälterkorpus konstruiert sein. In solch einem Fall können beispielsweise wenigstens zwei Abteile durch Verwendung wenigstens einer Trennplatte innerhalb des Behälterkorpus gebildet werden. Die Trennplatte kann als eine Trennwand fungieren oder als eine solche ausgebildet sein. Im Falle, dass der Behälterkorpus zwei Abteile bereitstellt, kann eine Trennplatte oder -wand senkrecht innerhalb des Behälterkorpus integriert werden. In solch einem Fall wird der Innenraum, das heißt der Aufnahmeraum, des Behälterkorpus in zwei Abteile aufgeteilt. Für einen Behälterkörper mit vier Abteilen können zwei Trennplatten oder -wände verwendet werden, welche in Kreuzform angeordnet sind. Wenigstens ein Abteil kann auch als ein Einsatzbehälter bereitgestellt sein, welcher ein weiter oben beschriebener zusätzlicher Behälter ist, wobei der Einsatzbehälter mittels der Halteeinrichtung innerhalb des Behälterkorpus platziert wird oder platzierbar ist.

Der Behälterkorpus des Abfallsammelbehälters, und insbesondere dessen Einfüllöffnung, sind mittels einer Deckeleinrichtung verschlossen oder verschließbar. Aus diesem Grund ist die Deckeleinrichtung in einer geeigneten Weise an dem Behälterkorpus angeordnet. Beispielsweise kann die Deckeleinrichtung schwenkbeweglich an dem Behälterkorpus angeordnet sein. Zum Verschließen der Einfüllöffnung und damit des Behälterkorpus weist der Abfallsammelbehälter somit eine Deckelenrichtung auf. Die Deckeleinrichtung kann vorzugsweise aufgeklappt und zugeklappt werden. Bei der Deckeleinrichtung handelt es sich somit gemäß einer Ausführungsform um einen Klappdeckel. Ein solcher Klappdeckel hat den Vorteil, dass er sich aufgrund der Kippbewegung und der auftretenden Gewichtskräfte während des Entleerungsvorgangs in ein Abfallsammelfahrzeug automatisch öffnet und nach Beendigung des Entleerungsvorgangs auch wieder automatisch schließt. Die Deckeleinrichtung kann aber auch an der Einsatzbehältereinrichtung angeordnet sein.

Im aufgeklappten Zustand gibt die Deckeleinrichtung bevorzugt die gesamte Einfüllöffnung des Behälterkorpus frei. In diesem Fall kann der Abfallsammelbehälter, beispielsweise unter Verwendung eines in geeigneter Weise ausgerüsteten Abfallsammelfahrzeugs, in einem einzigen Arbeitsschritt geleert werden.

In einer bevorzugten Ausführungsform besteht die Deckeleinrichtung aus einem einzigen Deckelelement, welches die gesamte Einfüllöffnung des Abfallsammelbehälters überspannt und verschließt, und gleichzeitig auch eventuell in dem Behälterkorpus befindliche Zusatzbehälter. Wie weiter oben beschrieben, kann wenigstens ein Zusatzbehälter bei Bedarf zusätzlich noch über ein eigenes Deckelelement verfügen.

In einer anderen bevorzugten Ausführungsform handelt des sich bei der Deckeleinrichtung um eine geteilte Deckeleinrichtung, die aus wenigstens zwei Deckelelementen gebildet ist. Jedes Deckelelement deckt einen Teil der Einfüllöffnung ab, wobei die Deckelelemente zusammen jedoch die gesamte Einfüllöffnung verschließen. Jedes Deckelelement kann jeweils individuell geöffnet und geschlossen werden. Grundsätzlich ist die Erfindung nicht auf eine bestimmte Anzahl von Deckelelementen pro Deckeleinrichtung beschränkt. In einer bevorzugten Ausführungsform ist die Deckeleinrichtung zweiteilig ausgebildet und besteht aus zwei voneinander unabhängigen Deckelelementen.

Die Deckelelemente der geteilten Deckeleinrichtung, oder aber der Deckeleinrichtung in ungeteilter Form ist/sind insbesondere schwenkbeweglich in Bezug zum Behälterkorpus angeordnet, beispielsweise mittels wenigstens einer Befestigungseinrichtung, etwa einer Scharnierverbindung oder einer Gelenkverbindung. Dazu können die Deckelelemente entweder am Behälterkorpus des Abfallsammelbehälters oder aber an der Einsatzbehältereinrichtung, insbesondere an der Halteeinrichtung, angeordnet sein.

Vorzugsweise erfolgt die Anlenkung der Deckelemente in Bezug zum Behälterkorpus seitlich. Ist die Deckeleinrichtung ungeteilt, kann die Anordnung entweder seitlich oder an einer Rückwand erfolgen.

Weiterhin ist bevorzugt realisiert, dass jedes Deckelelement der Deckeleinrichtung mit zueinander gegensinniger Schwenkungsrichtung, angeordnet oder angelenkt ist. Jedes Deckelelement kann für sich genommen und unabhängig von den anderen Deckelelementen betätigt werden kann.

Die Funktionsweise einer geteilten Deckeleinrichtung kann anhand des folgenden Beispiels verdeutlicht werden. Bei diesem Beispiel mit zweigeteilter Deckeleinrichtung besteht die Deckeleinrichtung aus zwei Deckelelementen, wobei jedes Deckelelement über entsprechende Befestigungseinrichtungen schwenkbeweglich am Behälterkorpus des Abfallsammelbehälters, oder aber an einer Halteeinrichtung einer Zusatzbehältereinrichtung angeordnet beziehungsweise angelenkt ist. Das heißt, jedes Deckelelement kann unabhängig vom anderen Deckelelement betätigt, das heißt geöffnet, beispielsweise aufgeklappt, und geschlossen, beispielsweise zugeklappt werden. Wenn sich beide Deckelelemente im geschlossenen Betriebszustand befinden, verschließen sie gemeinsam die gesamte Einfüllöffnung des Abfallsammelbehälters und damit den Aufnahmeraum des Abfallsammelbehälters, und gegebenenfalls auch darin befindliche Einsatzbehälter. Wenn jeweils eines der Deckelemente geöffnet und das andere Deckelelement geschlossen ist, wird jeweils nur ein Teil der Einfüllöffnung freigegeben. Wenn beide Deckelelemente geöffnet sind, ist die gesamte Einfüllöffnung freigegeben.

In bevorzugter Ausgestaltung sind die Deckelelemente im geschlossenen Betriebszustand der Deckeleinrichtung zu einer Kontur zusammengesetzt, die zur Kontur der Einfüllöffnung korrespondieret, beispielsweise dieser entspricht, beispielsweise zu einem Rechteck oder einem angenäherten Rechtecke, etwa mit abgerundeten Ecken, zusammengesetzt. Das heißt, alle Deckelelemente zusammen, wenn sie sich im geschlossenen Betriebszustand befinden, decken die Fläche eines Rechtecks oder eines angenäherten Rechtecks ab. Eine solche Ausgestaltung der Deckeleinrichtung ist insbesondere dann realisiert, wenn auch der Behälterkorpus und insbesondere die Einfüllöffnung im Behälterkorpus des Abfallsammelbehälters eine solch rechteckige oder angenähert rechteckige Form aufweist.

Im oberen Endbereich des Abfallsammelbehälters, beispielsweise am oberen Rand des Behälterkorpus, ist bevorzugt wenigstens ein Griffelement angeordnet oder ausgebildet, mittels dessen der Abfallsammelbehälter durch den Nutzer gehandhabt werden kann.

Der Abfallsammelbehälter besteht bevorzugt aus Kunststoff, insbesondere einem witterungsbeständigen, festen Kunstsoff, oder aus Metall.

Derartige Abfallsammelbehälter sind in der Regel bereitgestellt, um mittels einer Entleerungsvorrichtung in Abfallsammelfahrzeuge entleert zu werden. Dazu verfügen die Abfallsammelfahrzeuge üblicherweise über eine Schüttung mit Lifteinrichtung. Mittels der Lifteinrichtung werden die Abfallsammelbehälter gegriffen, angehoben und in einen Aufnahmebereich des Abfallsammelfahrzeugs gekippt. Dabei öffnet sich das Deckelelement, vorzugsweise automatisch aufgrund seines Eigengewichts und der herrschenden Gewichtskraft, und der im Abfallsammelbehälter befindliche Abfall fällt in den Aufnahmebereich des Abfallsammelfahrzeugs. In der Regel verfügen die Abfallsammelfahrzeuge weiterhin über eine Presseinrichtung, die insbesondere eine Pressplattenkonstruktion oder eine Pressschildeinrichtung aufweist. Über die Presseinrichtung wird der in den Aufnahmebereich geschüttete Abfall zusammengepresst und in den Sammelcontainer des Abfallsammelfahrzeugs verschoben. Derartige Entleerungsvorrichtungen an sich sind bereits bekannt und dem Fachmann geläufig. Natürlich ist die Erfindung nicht auf eine konkrete Ausgestaltung der Entleerungsvorrichtung beschränk. Der Abfallsammelbehälter weist bevorzugt, insbesondere in seinem oberen Randbereich, eine Vorrichtung auf, die mit der Entleerungsvorrichtung zusammenwirken kann. Erfolgt die Entleerung über eine wie vorstehend beschriebene Schüttung, weist der Abfallsammelbehälter im oberen Randbereich bevorzugt eine Schüttungsaufnahme, beispielsweise in Form eines Kamms und/oder einer Honigwabenstruktur auf.

Die vorliegende Erfindung ist nicht auf bestimmte geometrische Vorgaben für den Abfallsammelbehälter oder den Zusatzbehälter beschränkt, Diese ergeben sich vielmehr insbesondere nach dem Einsatzgebiet und Einsatzzweck des Abfallsammelbehälters und/oder nach dessen Volumen. Bevorzugt kann der Abfallsammelbehälter eine leicht zulaufende Ausgestaltung haben. Das heißt, dass die Querschnittsfläche des Behälterkorpus, von der Einfüllöffnung ausgehend, dort wo die Deckeleinrichtung am Behälterkorpus angelenkt ist, in Richtung des Behälterbodens kleiner wird. Das bedeutet, der Behälterkorpus verjüngt sich von der Einfüllöffnung in Richtung des Behälterbodens. Am oberen Ende des Behälterkorpus befindet sich oftmals noch ein Behälterrand, der über den Rand des Behälterkorpus das heißt über dessen Seitenwand, nach außen vorstehen kann.

Gemäß dem ersten Aspekt der Erfindung wird eine Einsatzbehältereinrichtung zum Anordnen wenigstens eines Zusatzbehälters innerhalb eines Abfallsammelbehälters bereitgestellt, welche die Merkmale des unabhängigen Patentanspruchs 1 aufweist.

Die Einsatzbehältereinrichtung weist eine Halteinrichtung auf, an welcher sich der wenigstens eine Zusatzbehälter befindet, und welche zur lösbaren Anordnung an/in einem Behälterkorpus des Abfallsammelbehälters bereitgestellt ist. Das bedeutet, dass die Einsatzbehältereinrichtung, insbesondere lösbar, an oder in dem Abfallsammelbehälter, insbesondere an/in dessen Behälterkorpus, angeordnet oder ausgebildet ist. In einer Ausführungsform wird die Einsatzbehältereinrichtung derart bereitgestellt, dass der wenigstens eine Zusatzbehälter im bestimmungsgemäßen Gebrauch innerhalb des Behälterkorpus des Abfallsammelbehälters platziert ist. Dies wird im Zusammenhang mit dem erfindungsgemäßen Abfallsammelbehälter in größerem Detail beschrieben.

Die Einsatzbehältereinrichtung ist erfindungsgemäß dadurch gekennzeichnet, dass die Einsatzbehältereinrichtung einstückig ausgebildet ist, und/oder dass wenigstens ein Zusatzbehälter und die Halteeinrichtung einstückig ausgebildet sind. Bei dieser Ausführungsform handelt es sich insbesondere um einen Monoblock.

Der Begriff "einstückig" bedeutet insbesondere, dass die Einsatzbehältereinrichtung aus einem Stück oder aus einem Teil bestehend, ausgebildet ist. Eine derartige Einsatzbehältereinrichtung lässt sich recht einfach in einem Spritzgussverfahren herstellen. Ist die Einsatzbehältereinrichtung einstückig ausgebildet bedeutet dies insbesondere, dass alle Komponenten der Einsatzbehältereinrichtung miteinander verbunden und integraler Bestandteil der Einsatzbehältereinrichtung sind. Das gilt dann sowohl für die Halteeinrichtung, insbesondere die einzelnen Profilelemente der Halteeinrichtung, als auch für wenigstes einen Zusatzbehälter. Zumindest müssen erfindungsgemäß wenigstens ein Zusatzbehälter und die Halteeinrichtung einstückig ausgebildet sein. Denkbar ist, dass dann wenigstens ein weiterer Zusatzbehälter auch lösbar mit der Halteeinrichtung verbunden oder verbindbar ist. Gemäß einer anderen Ausführungsform können der zusätzliche Behälter und die Halteeinrichtung nicht-lösbar miteinander verbunden sein. Dies kann realisiert werden mittels einer geleimten Verbindung oder einer Klebverbindung, einer Schweißverbindung, einer Lötverbindung und dergleichen. Gemäß noch einer anderen Ausführungsform können der zusätzliche Behälter und die Halteeinrichtung als ein Teil ausgebildet oder hergestellt sein. Gemäß einer Ausführungsform weist die Einsatzbehältereinrichtung eine Halteeinrichtung und zwei Zusatzbehälter auf, wobei die Halteeinrichtung und die beiden Zusatzbehälter einstückig ausgebildet sind.

Gemäß dem zweiten Aspekt der Erfindung wird eine Einsatzbehältereinrichtung bereitgestellt, welche die Merkmale des unabhängigen Patentanspruchs 2 aufweist. Auch diese Einsatzbehältereinrichtung ist zum Anordnen wenigstens eines Zusatzbehälters innerhalb eines Abfallsammelbehälters bereitgestellt, wobei die Einsatzbehältereinrichtung eine Halteinrichtung aufweist, an welcher sich der wenigstens eine Zusatzbehälter befindet, und welche zur lösbaren Anordnung an/in einem Behälterkorpus des Abfallsammelbehälters bereitgestellt ist. Insbesondere kann die Einsatzbehältereinrichtung gemäß dem zweiten Erfindungsaspekt auch als eine Weiterbildung der Einsatzbehältereinrichtung gemäß dem ersten Aspekt der Erfindung ausgebildet sein. In diesem Fall ist die Einsatzbehältereinrichtung als eine Einsatzbehältereinrichtung gemäß dem ersten und zweiten Erfindungsaspekt bereitgestellt. Erfindungsgemäß ist die Einsatzbehältereinrichtung gemäß dem zweiten Erfindungsaspekt dadurch gekennzeichnet, dass wenigstens ein Zusatzbehälter veränderlich, insbesondere größenveränderlich und/oder volumenveränderlich und/oder in der Höhe verstellbar und/oder hinsichtlich der aufzunehmenden Abfallfraktion veränderlich und/oder formveränderlich, ausgebildet ist.

Gemäß einer Ausführungsform weist die Einsatzbehältereinrichtung gemäß dem ersten und zweiten Erfindungsaspekt zwei oder mehr Zusatzbehälter auf, die sich an der Halteeinrichtung befinden, wobei die Zusatzbehälter im Vergleich zueinander ein identisches oder ein unterschiedliches Fassungsvermögen aufweisen, und/oder wobei die Zusatzbehälter im Vergleich zueinander eine identische oder unterschiedliche Gestaltung aufweisen. Es können auch Ausführungsformen mit mehr als zwei Zusatzbehältern realisiert sein.

Gemäß dem dritten Aspekt der Erfindung wird eine Einsatzbehältereinrichtung bereitgestellt, welche die Merkmale des unabhängigen Patentanspruchs 3 aufweist. Auch diese Einsatzbehältereinrichtung ist zum Anordnen wenigstens eines Zusatzbehälters innerhalb eines Abfallsammelbehälters bereitgestellt, wobei die Einsatzbehältereinrichtung eine Halteinrichtung aufweist, an welcher sich der wenigstens eine Zusatzbehälter befindet, und welche zur lösbaren Anordnung an/in einem Behälterkorpus des Abfallsammelbehälters bereitgestellt ist. Insbesondere kann die Einsatzbehältereinrichtung gemäß dem dritten Erfindungsaspekt auch als eine Weiterbildung der Einsatzbehältereinrichtung gemäß dem ersten und/oder zweiten Aspekt der Erfindung ausgebildet sein. Erfindungsgemäß ist die Einsatzbehältereinrichtung gemäß dem dritten Erfindungsaspekt dadurch gekennzeichnet, dass die Einsatzbehältereinrichtung zwei Zusatzbehälter aufweist, die sich an der Halteeinrichtung befinden, wobei die Zusatzbehälter im Vergleich zueinander ein unterschiedliches Fassungsvermögen aufweisen.

Die Einsatzbehältereinrichtungen der verschiedenen Erfindungsaspekte erhöhen die Modularität der Einsatzbehältereinrichtung. Beispielsweise werden bei sich ändernden Ausgangsbedingungen die Einsatzbehältereinrichtungen in ihrer Gesamtheit ausgetauscht. Die Einsatzbehältereinrichtungen liegen dabei als bereits vorgefertigte Module vor. Beispielsweise können einzelne Zusatzbehälter hinsichtlich ihres Fassungsvermögens und/oder hinsichtlich der aufzunehmenden Abfallfraktion und/oder hinsichtlich ihrer Form an sich geänderte Gegebenheiten angepasst werden. Dazu liegen insbesondere bereits vorgefertigte Komponenten vor, die modulartig verwendet werden können.

Im Folgenden werden verschiedene Weiterbildungen der Erfindung beschrieben, die für alle drei genannten Erfindungsaspekte Gültigkeit haben.

Gemäß einer Ausführungsform weist die Einsatzbehältereinrichtung zwei oder mehr Zusatzbehälter, beispielsweise genau zwei Zusatzbehälter, auf, die sich an der Halteeinrichtung befinden, wobei die Zusatzbehälter im Vergleich zueinander ein identisches oder ein unterschiedliches Fassungsvermögen aufweisen, und/oder wobei die Zusatzbehälter im Vergleich zueinander eine identische oder unterschiedliche Gestaltung aufweisen. Je nach Anwendungsfall sind die Zusatzbehälter entweder gleich ausgebildet, oder aber unterschiedlich, beispielsweise in Größe und/oder Form und/oder Funktion.

Gemäß einer Ausführungsform weist der wenigstens eine Zusatzbehälter einen Behälterkorpus auf, mit einem Bodenelement und einer vom Bodenelement nach oben abragenden Seitenwand, wobei das Bodenelement und die Seitenwand einen Aufnahmeraum des Zusatzbehälters begrenzen, wobei der Behälterkorpus an seinem dem Bodenelement entgegengesetzten Ende einen oberen Behälterrand aufweist, welcher eine Einfüllöffnung begrenzt.

Kommen zwei Einsatzbehälter zum Einsatz, können deren Seitenwände entweder gleich hoch oder aber auch unterschiedlich hoch sein.

Gemäß einer Ausführungsform weist das Bodenelement einen gerundeten Abschluss auf, oder das Bodenelement ist als gerundetes Bodenelement ausgebildet. Im ersten Fall stellt der gerundete Abschluss nur einen Teilbereich des Bodenelements dar, nämlich denjenigen Teilbereich, der das Bodenelement nach unten tatsächlich abschließt. An diesen gerundeten Teilbereich kann sich dann noch ein ungerundeter, insbesondere linear oder geradlinig verlaufender Teilbereich, etwa ein gerade oder vertikal verlaufender Teilbereich anschließen, der insoweit wie eine Seitenwand fungiert und der das Bodenelement nach oben verlängert. Im zweiten Fall weist das gesamte Bodenelement eine gerundete Form auf. Aufgrund der gerundeten Form lässt sich der Zusatzbehälter besser reinigen.

Gemäß einer Ausführungsform weist wenigstens ein Zusatzbehälter, vorzugsweise die Seitenwand und/oder das Bodenelement wenigstens eines Zusatzbehälters, Ventilationsöffnungen auf. Ventilationsöffnungen sind dann von Vorteil, wenn Abfälle im Zusatzbehälter gelagert werden, die gelüftet werden müssen, beispielsweise Textilien, Bioabfälle, oder dergleichen.

Gemäß einer Ausführungsform ist das Bodenelement des Zusatzbehälters lösbar an der Seitenwand des Zusatzbehälters angeordnet. Das bedeutet, dass das Bodenelement und die Seitenwand im Vergleich zueinander eigenständige Komponenten sind, die miteinander verbunden, insbesondere aneinander befestigt und voneinander gelöst werden können. Die Befestigung erfolgt über eine entsprechende Verbindungseinrichtung. Dies kann beispielsweise über eine Steckverbindung, eine Schraubverbindung, eine Rastverbindung, eine Klemmverbindung, ein Clips-Verbindung, eine Bajonettverbindung, eine sonstige Kupplungsverbindung oder dergleichen realisiert werden. Denkbar ist hier jede Form von lösbarer Verbindung, mit der die einzelnen Bauteile ohne Beschädigung wieder voneinander gelöst werden können. Wenn das Bodenelement von der Seitenwand gelöst wird, kann darüber das Fassungsvermögen des Zusatzbehälters verändert werden. Die Seitenwand des Zusatzbehälters gibt dann lediglich ein Grundfassungsvermögen des Zusatzbehälters vor. Auch ist es denkbar, dass Bodenelemente mit anderen Formen und Funktionen mit der Seitenwand verbunden werden können. Oder es können Bodenelemente mit der Seitenwand verbunden werden, die zur Aufnahme bestimmter Abfallfraktionen ausgebildet sind. Einige exemplarische Beispiele hierzu, auf die die Erfindung selbstverständlich nicht beschränkt ist, werden nachfolgend anhand eines Beispiels exemplarisch erläutert.

Beispielsweise kann eine Einsatzbehältereinrichtung aus zwei Zusatzbehältern bestehen, wobei das Bodenelement wenigstens eines Zusatzbehälters lösbar an dessen Seitenwand angeordnet ist. Dadurch lässt sich der Zusatzbehälter beispielsweise je nach Bedarf in Größe und/oder Form verändern. Es ist auch denkbar, dass der Zusatzbehälter dadurch in seiner Funktion verändert wird, sprich zur Aufnahme unterschiedlicher Abfallfraktionen bereitgestellt ist. Das Bodenelement kann beispielsweise flach, gerundet, eckig sein, mit Ventilationsöffnungen versehen sein, und dergleichen. Beispielsweise kann ein Zusatzbehälter oder ein Bodenelement auch aus flexiblem Material bestehen, beispielsweise als Sack oder Beutel ausgebildet sein. Oder das Bodenelement dient zur Aufnahme von Glas und kann mit zusätzlichen Mitteln zur Geräuschdämmung ausgestattet sein. Oder durch das Bodenelement kann ein Behälter zur Aufnahme von Batterien bereitgestellt sein. Die hier beschriebenen Formen und Funktion sind rein exemplarischer Natur, so dass die Erfindung auf die genannten Beispiele selbstverständlich nicht beschränkt ist.

In einer Ausführungsform wird ein Zwischenwandstück bereitgestellt, dass lösbar mit der Seitenwand und dem Bodenelement verbindbar oder verbunden ist. Je nach Bedarf wird das Zwischenwandstück zwischen der Seitenwand und dem Bodenelement angeordnet, wodurch das Fassungsvermögen des Zusatzbehälters, insbesondere über die Länge beziehungsweise die Höhe des Zwischenwandstücks, variiert werden kann.

Zusätzlich oder als alternative Ausführungsform können zwei oder mehr Bodenelemente mit unterschiedlicher Höhe und/oder unterschiedlicher Form und/oder unterschiedlicher Funktion bereitgestellt sein, die wahlweise mit der Seitenwand oder dem Zwischenwandstück verbindbar sind. Vorzugsweise wird ein Set bestehend aus zwei oder mehr unterschiedlichen Bodenelementen bereitgestellt, die wahlweise verwendet werden können, in dem sie lösbar mit der Seitenwand wenigstens eines Zusatzbehälters verbunden werden/werden können.

In den vorgenannten Fällen kann auch realisiert sein, dass die Seitenwand des Zusatzbehälters nur als ein kurzes Adapterstück ausgebildet ist, welches derart bereitgestellt ist, dass an diesem wenigstens ein Zwischenwandstück, wahlweise unterschiedliche Zwischenwandstücke, insbesondere mit unterschiedlicher Länge/Höhe, und/oder Bodenelemente, insbesondere mit unterschiedlicher Höhe und/oder Form und/oder Funktion, lösbar angeordnet werden oder angeordnet sind.

Zur Veränderung des Fassungsvermögens des Zusatzbehälters kann gemäß einer Ausgestaltung wenigstens ein Zusatzbehälter in der Höhe kontinuierlich oder in diskreten Abständen veränderlich ausgebildet sein, insbesondere teleskopartig veränderlich und/oder ein- und ausfahrbar.

Gemäß einer Ausführungsform weist die Halteinrichtung wenigstens ein erstes Profilelement auf, welches einen Anordnungsbereich zum Anordnen der Halteeinrichtung an dem Abfallsammelbehälter bereitstellt oder aufweist. Beispielsweise kann die Halteeinrichtung damit auf einer oberen Kante des Behälterkorpus abgelegt werden. Weiterhin weist die Halteeinrichtung wenigstens ein zweites Profilelement auf, welches einen Anordnungsbereich zum Anordnen der Halteeinrichtung am Abfallsammelbehälter bereitstellt oder aufweist. Beispielsweise kann die Halteeinrichtung damit auf einer oberen Kante des Behälterkorpus abgelegt werden. Das erste Profilelement und das zweite Profilelement sind miteinander verbunden. Der wenigstens eine Zusatzbehälter ist an wenigstens einem ersten Profilelement und/oder an wenigstens einem zweiten Profilelement angeordnet oder ausgebildet. Beispielsweise kann der Anordnungsbereich des ersten Profilelements und/oder der Anordnungsbereich des zweiten Profilelements als eine Kontaktoberfläche zum Lagern auf einem oberen Rand eines Abfallsammelbehälters ausgebildet sein.

Vorzugsweise weistlweisen das erste Profilelement und/oder das zweite Profilelement Eingriffmittel zum in Eingriff bringen mit einer Greifeinrichtung eines Abfallsammelfahrzeugs auf. Hierbei handelt es sich beispielsweise um ein Kammelement.

Beispielsweise kann das erste Profilelement als ein erster Schenkel der Halteinrichtung ausgebildet sein, während das zweite Profilelement als ein zweiter Schenkel der Halteinrichtung ausgebildet ist.

In einer bevorzugten Ausführungsform weist die Halteeinrichtung ein erstes Profielement mit einem ersten Ende und einem zweiten Ende auf, ebenso wie zwei zweite Profilelemente, die an den beiden Enden des ersten Profilelements von dem ersten Profilelement abragen. Wenigstens ein Zusatzbehälter ist dann zwischen den beiden zweiten Profilelementen angeordnet oder ausgebildet. Vorzugsweise sind das erste Profilelement und das zweite Profilelement in einem definierten Winkel zwischen 60 Grad und 120 Grad, vorzugsweise in einem Winkel von 90 Grad oder annähernd 90 Grad, zueinander ausgerichtet. Je nach Ausgestaltung kann die Halteeinrichtung noch ein drittes Profilelement aufweisen, welches sich zwischen den beiden zweiten Profilelementen befindet und welches wie diese, insbesondere in gleicher Richtung, ebenfalls vom ersten Profilelement abragt. Eine solche Ausgestaltung kommt beispielsweise dann zum Einsatz, wenn an der Halteeinrichtung zwei Zusatzbehälter angeordnet oder ausgebildet sind, wobei jeweils ein Zusatzbehälter mit dem ersten Profilelement, einem zweiten Profilelement und dem dritten Profilelement zusammenwirkt.

Vorzugsweise weist wenigstens ein zweites Profilelement und/oder das dritte Profilelement eine Länge auf, die größer oder gleich der Tiefe des Zusatzbehälters ist. Auf diese Weise lässt die Haltevorrichtung der Einsatzbehältereinrichtung genügend Platz frei, damit auch in den Aufnahmeraum des Abfallsammelbehälters noch Abfall eingefüllt werden kann. Die Deckeleinrichtung befindet sich gemäß einer Ausführungsform an dem zweiten Profilelement, so dass die Deckeleinrichtung die gesamte Einfüllöffnung des Behälterkorpus des Abfallsammelbehälters verschließen kann, oder aber am Behälterkorpus des Abfallsammelbehälters. Gemäß einer anderen Ausführungsform befindet sich die Deckeleinrichtung am oberen Rand des Behälterkorpus des Abfallsammelbehälters.

Gemäß einer Ausführungsform sind die Halteeinrichtung und wenigstens ein Zusatzbehälter einstückig ausgebildet. Zusätzlich oder in anderer Ausgestaltung kann wenigstens ein Zusatzbehälter lösbar an der Halteeinrichtung angeordnet sein. Dies erfolgt beispielsweise mittels einer geeigneten Befestigungseinrichtung. Beispielsweise ist die Einsatzbehälterreinrichtung derart modulartig aufgebaut, dass der wenigstens eine lösbare Zusatzbehälter austauschbar ist und/oder dass die Anzahl der lösbaren Zusatzbehälter variiert werden kann.

Gemäß einer Ausführungsform ist der wenigstens eine lösbare Zusatzbehälter über eine Befestigungseinrichtung an der Halteeinrichtung angeordnet, wobei die Befestigungseinrichtung insbesondere derart bereitgestellt ist, dass sie in der Lage ist, die vom Zusatzbehälter ausgehenden Kräfte aufzunehmen. Wird der Zusatzbehälter mit Abfall befüllt und am oberen Rand des Abfallsammelbehälters in dessen Aufnahmeraum eingebracht, entstehen im Zusatzbehälter aufgrund seines Eigengewichts und des Gewichts des Abfalls Kräfte, die in Richtung des Behälterbodens gerichtet sind. Durch eine entsprechende Ausgestaltung der Befestigungseinrichtung können in dieser diese Kräfte aufgenommen werden
Gemäß einer anderen Ausführungsform ist der wenigstens eine lösbare Zusatzbehälter über eine Befestigungseinrichtung an der Halteeinrichtung angeordnet, wobei die Befestigungseinrichtung derart bereitgestellt ist, dass sie in der Lage ist, den Zusatzbehälter ohne Kraftaufnahme zu befestigen. Dies kann beispielsweise dadurch realisiert werden, dass der Zusatzbehälter aufgrund einer Neigung so angeordnet ist, dass er sich mit seinem Behälterboden schräg gegen eine Innenfläche der Seitenwand des Abfallsammelbehälters abstützt, wo dann die entstehenden Kräfte aufgenommen werden.

Beispielsweise kann die Befestigungseinrichtung zur gleitbeweglichen Befestigung des lösbaren Zusatzbehälters an der Halteeinrichtung ausgebildet sein. Das heißt, der Zusatzbehälter wird unter Ausführung einer Gleitbewegung an der Halteeinrichtung angeordnet. Beispielsweise kann die Befestigungseinrichtung wenigstens ein Schienenelement und/oder oder eine sich in einer Längsrichtung erstreckende Vertiefung, insbesondere eine Aufnahmenut oder einen Aufnahmeschlitz, aufweisen oder entsprechend ausgebildet sein. Selbstverständlich ist die Erfindung nicht auf derartige Befestigungseinrichtungen beschränkt. Der Zusatzbehälter kann dann einen korrespondierenden Befestigungsvorsprung aufweisen, der ebenfalls Bestandteil der Befestigungseinrichtung ist und der mit dem an der Halteeinrichtung befindlichen korrespondierenden Element in Verbindung gebracht wird. Die Verbindung kann beispielsweise realisiert werden durch eine Steckverbindung, etwa nach dem Nut-Feder-Prinzip, oder dass ein Vorsprung des Zusatzbehälters in deine Vertiefung der Halteeinrichtung eingeführt, beispielsweise eingesteckt wird und vorzugsweise darin gleiten kann. Beispielsweise ist die Halteeinrichtung zum seitlichen Einschieben des wenigstens einen lösbaren Zusatzbehälters in die Halteeinrichtung ausgebildet und bereitgestellt.

Gemäß einer Ausführungsform ist der wenigstens eine lösbare Zusatzbehälter zusätzlich über eine Fixiereinrichtung an der Halteeinrichtung fixiert, wobei die Fixiereinrichtung insbesondere derart bereitgestellt ist, dass sie in der Lage ist, den Zusatzbehälter ohne Kraftaufnahme an der Halteeinrichtung zu fixieren. Beispielsweise kann die Fixiereinrichtung zur Erzeugung einer Clips-Verbindung, oder Steckverbindung, oder einer Klemmverbindung, oder einer Rastverbindung bereitgestellt sein. Selbstverständlich ist die Erfindung nicht auf derartige Fixiereinrichtungen beschränkt.

Durch die erfindungsgemäße Ausgestaltung der Einsatzbehältereinrichtung ist diese vorzugsweise stapelbar ausgebildet. Das bedeutet, dass die Einsatzbehältereinrichtungen, insbesondere solche gemäß dem ersten Aspekt der Erfindung, zu einem Stapel zusammengestellt werden können, beispielsweise, indem die einzelnen Zusatzbehälter benachbarter Einsatzbehältereinrichtung ineinandergesteckt werden.

Gemäß dem dritten Aspekt der Erfindung wird ein Abfallsammelbehälter bereitgestellt, welcher die Merkmale des unabhängigen Patentanspruchs 13 aufweist. Demgemäß wird bereitgestellt ein Abfallsammelbehälter, mit einem Behälterkorpus, aufweisend einen Behälterboden und eine vom Behälterboden nach oben abragende Seitenwand, wobei der Behälterboden und die Seitenwand einen Aufnahmeraum des Abfallsammelbehälters begrenzen, wobei der Behälterkorpus an seinem dem Behälterboden entgegengesetzten Ende einen oberen Behälterrand aufweist, welcher eine Einfüllöffnung begrenzt, wobei der Abfallsammelbehälter zum Verschließen der Einfüllöffnung eine Deckeleinrichtung aufweist, und mit einer Einsatzbehältereinrichtung zum Anordnen wenigstens eines Zusatzbehälters innerhalb des Abfallsammelbehälters, wobei die Eisatzbehältereinrichtung eine Halteinrichtung aufweist, an welcher sich der wenigstens eine Zusatzbehälter befindet, und welche lösbar an/in dem Behälterkorpus des Abfallsammelbehälters angeordnet ist. Der Abfallsammelbehälter ist erfindungsgemäß dadurch gekennzeichnet, dass die Einsatzbehältereinrichtung gemäß dem ersten Erfindungsaspekt und/oder gemäß dem zweiten Erfindungsaspekt und/oder gemäß dem dritten Erfindungsaspekt ausgebildet ist. An dieser Stelle wird deshalb auch die Offenbarung zum ersten, zweiten und dritten Erfindungsaspekt zum Gegenstand des Abfallsammelbehälters gemäß dem dritten Aspekt gemacht.

Die Deckeleinrichtung kann beispielsweise als ein einziges, ungeteiltes Deckelelement ausgebildet sein. In einer bevorzugten Ausführungsform ist die Deckeleinrichtung als geteilte Deckeleinrichtung ausgebildet, wobei die geteilte Deckeleinrichtung mehr als ein Deckelelement, vorzugsweise zwei Deckelelemente aufweist, und wobei jedes Deckelelement über wenigsten eine Befestigungseinrichtung am Behälterkorpus des Abfallsammelbehälters, oder an der Einsatzbehältereinrichtung, insbesondere an der Halteeinrichtung, vorzugsweise schwenkbeweglich, angeordnet ist.

Vorzugsweise ist die Deckeleinrichtung, insbesondere die Deckelelemente der geteilten Deckeleinrichtung als ein Klappdeckel, insbesondere als ein Schwerkraftdeckel ausgebildet.

Gemäß einer Ausführungsform ist im Zusammenhang mit allen genannten Erfindungsaspekten wenigstens eine Trennwand bereitgestellt. Beispielsweise kann in dem Aufnahmeraum des Behälterkorpus des Abfallsammelbehälters wenigstens eine Trennwand angeordnet oder ausgebildet sein, welche zum Unterteilen des Aufnahmeraums in zwei oder mehr Abteile bereitgestellt ist. Alternativ oder zusätzlich kann in dem Aufnahmeraum des Behälterkorpus wenigstens eines Zusatzbehälters der Einsatzbehältereinrichtung wenigstens eine Trennwand angeordnet oder ausgebildet sein, welche zum Unterteilen des Aufnahmeraums in zwei oder mehr Abteile bereitgestellt ist.

Die Abteile wirken insbesondere mit einer gemeinsamen Einfüllöffnung zusammen. Bevorzugt kann die wenigstens eine Trennwand innerhalb des Aufnahmeraums individuell an unterschiedlichen Stellen positioniert werden, um so bei Bedarf unterschiedlich große Abteile bereitstellen zu können. Jedes Abteil kann in seinen eigenen Bereich innerhalb eines Abfallsammelfahrzeugs entleert werden. Der Abfallsammelbehälter und/oder wenigstens ein Zusatzbehälter kann auch mehr als eine Trennwand aufweisen, wodurch sich mehr als zwei Abteile im Aufnahmeraum des Behälterkorpus realisieren lassen.

Die Einsatzbehälterreinrichtung ist insbesondere derart modulartig aufgebaut, dass bei wenigstens einem Zusatzbehälter die Anzahl der im Zusatzbehälter befindlichen Abteile variiert werden kann, und dass insbesondere in dem Aufnahmeraum des Behälterkorpus wenigstens eine Trennwand angeordnet oder ausgebildet ist, welche zum Unterteilen des Aufnahmeraums in zwei oder mehr Abteile ausgebildet ist.

Beispielsweise kann derjenige Zusatzbehälter, bei dem die Anzahl der Abteile verändert werden kann, eine, insbesondere im Vergleich zur Deckeleinrichtung des Abfallsammelbehälters, eigene Deckeleinrichtung aufweisen, mit der der Zusatzbehälter individuell verschlossen werden kann. Beispielswiese kann die Deckeleinrichtung an einer Trennwand innerhalb des Zusatzbehälters, oder aber an einer Halteeinrichtung der Einsatzbehältereinrichtung angeordnet sein. Dies ist insbesondere dann bevorzugt, wenn die Deckeleinrichtung einteilig ausgebildet ist. Sofern die Deckeleinrichtung des Zusatzbehälters geteilt ausgebildet ist und zwei oder mehr Deckelelemente aufweist, können die Deckelelemente auch seitlich am oberen Behälterrand oder seitlich an der Halteeinrichtung angeordnet sein. Die Deckeleinrichtung ist vorzugsweise schwenkbar angeordnet.

Gemäß einer Ausführungsform ist im Zusammenhang mit allen genannten Erfindungsaspekten wenigstens eine Aufnahmeschnittstelle zur, insbesondere lösbaren, Aufnahme von Zusatzkomponenten bereitgestellt. Gemäß einer Ausführungsform weist wenigstens ein Zusatzbehälter oder die Halteeinrichtung der Einsatzbehältereinrichtung wenigstens eine erste Aufnahmeschnittstelle zur, insbesondere lösbaren, Aufnahme von Zusatzkomponenten an/in der Einsatzbehältereinrichtung aufweist. Gemäß einer anderen Ausführungsform oder als Ergänzung zur vorgenannten Ausführungsform weist der Abfallsammelbehälter wenigstens eine zweite Aufnahmeschnittstelle zur, insbesondere lösbaren, Aufnahme von Zusatzkomponenten an/in dem Abfallsammelbehälter auf.

Auf diese Weise werden Aufnahmeschnittstellen für Zusatzkomponenten bereitgestellt, über die vorzugsweise wahlweise und universell, insbesondere lösbar, unterschiedliche Zusatzkomponenten an/in dem Abfallsammelbehälter und/oder der Einsatzbehältereinrichtung angeordnet werden können. Es handelt sich somit um universelle Aufnahmeschnittstellen, die zur Aufnahme unterschiedlicher Zusatzkomponenten bereitgestellt sind.

Über diese Aufnahmeschnittstelle(n) ist es nunmehr möglich, unterschiedliche Zusatzkomponenten anzuordnen, zu entfernen und auch auszutauschen. Gemäß einer Ausführungsform weist die Einsatzbehältereinrichtung und/oder der Abfallsammelbehälter wenigstens eine derartige Zusatzkomponente auf. Die Zusatzkomponente weist gemäß einer Ausführungsform eine Befestigungseinrichtung oder einen Befestigungsbereich auf, der in entsprechender und geeigneter Weise mit der ersten und/oder zweiten Aufnahmeschnittstelle zusammenwirkt, das heißt zusammenarbeitet.

Vorzugsweise ist die erste und/oder zweite Aufnahmeschnittstelle im Bereich des oberen Behälterrands, und/oder an/in einer dem Aufnahmeraum zugewandten Innenseite der Seitenwand des oder der Zusatzbehälter oder des Behälterkorpus des Abfallsammelbehälters angeordnet oder ausgebildet, wobei sich die Aufnahmeschnittstelle vorzugsweise bis in den oberen Behälterrand erstreckt.

Vorzugsweise ist die erste und/oder zweite Aufnahmeschnittstelle im Bereich des oberen Behälterrands, und/oder an/in einer dem Aufnahmeraum zugewandten Innenseite der Seitenwand des Zusatzbehälters oder des Abfallsammelbehälters angeordnet oder ausgebildet, wobei sich die erste und/oder zweite Aufnahmeschnittstelle vorzugsweise bis in den oberen Behälterrand erstreckt.

Beispielsweise kann die erste und/oder zweite Aufnahmeschnittstelle in Form einer Vertiefung und/oder einer Aufnahmenut und/oder eines Aufnahmeschlitzes ausgebildet sein. Darin können entsprechende korrespondierende Befestigungselemente oder Befestigungsberieche der Zusatzkomponente angeordnet werden, die beispielsweise in Form eines entsprechenden Vorsprungs ausgebildet sind, der von der ersten Aufnahmeschnittstelle aufgenommen wird, beispielsweis in Form einer Steckverbindung, einer Klemmverbindung oder dergleichen. Ist die erste und/oder zweite Aufnahmeschnittstelle bis zum oberen Behälterrand offen, kann die Zusatzkomponente über deren Befestigungselement oder Befestigungsberiech von oben in die Aufnahmeschnittstelle eingeschoben werden.

Vorzugsweise weist die erste und/oder zweite Aufnahmeschnittstelle eine Erstreckung in Längsrichtung auf, die parallel der Längserstreckung der Seitenwand zwischen Bodenelement und oberem Behälterrand ist.

Die vorliegende Erfindung ist nicht auf bestimmte Arten und Typen von Zusatzkomponenten beschränkt. Nachfolgend werden hierzu einige bevorzugte, jedoch nicht ausschließliche Beispiele vorgestellt.

Beispielsweise kann wenigstens eine Zusatzkomponente als ein Indikatorelement ausgebildet sein und/oder wenigstens eine Zusatzkomponente kann als eine Ablageeinrichtung zum temporären Lagern von Gegenständen, insbesondere einer Abfallportion, ausgebildet sein und/oder wenigstens eine Zusatzkomponente kann als eine Beleuchtungseinrichtung, oder auf andere Weise ausgebildet sein.

Gemäß einer Ausführungsform ist wenigstens eine Zusatzkomponente als ein Indikatorelement ausgebildet. Ein Indikatorelement ist generell ein Element, mittels dessen unterschiedliche Vorgänge und/oder Zustände anlin einem Abfallsammelbehälter angezeigt werden. Insbesondere handelt es sich bei dem Indikatorelement um eine Einrichtung, mittels derer bestimmte Informationen angezeigt und/oder bereitgestellt werden. Diese können ganz unterschiedlicher Natur sein, beziehen sich im vorliegenden Fall aber immer auf einen Zusatzbehälter/Abfallsammelbehälter beziehungsweise die Inhalte eines solchen Zusatzbehälters/Abfallsammelbehälters. Die Informationen können qualitativer und/oder quantitativer Natur sein, bestimmte Verhältnisse, Vorgänge und Zustände anzeigen, und dergleichen. Die Erfindung ist diesbezüglich keinen Beschränkungen unterworfen. Es können auch unterschiedliche Typen von Indikatorelementen in beliebiger Kombination zum Einsatz kommen. Beispielsweise kann über ein solches Indikatorelement angezeigt werden, welche Art von Abfall in einen Zusatzbehälter, den Abfallsammelbehälter, oder ein Abteil davon, eingefüllt werden darf.

Beispielsweise kann ein Indikatorelement ein Sensorelement, vorzugsweise zur Füllstandsmessung und/oder zur Fraktionserkennung und/oder eine Schnittstelle von einem Sensorelement zu einer externen Empfangseinrichtung und/oder zu einem Sensorelement und/oder ein Kommunikationsmodul zur Kommunikation mit einer externen Empfangseinrichtung aufweisen. Auf diese Weise lässt sich bequem erkennen, wie der aktuelle Füllstand im Abfallsammelbehälter beziehungsweise im Einsatzbehältnis ist, und/oder welches Material aktuell im Abfallsammelbehälter beziehungsweise im Einsatzbehältnis, gesammelt wird.

Beispielsweise kann ein Indikatorelement eine farbliche Markierung aufweisen. Über farbige Indikatorelemente lassen sich Abfallfraktion und Entleerungsintervalle kennzeichnen oder das Design im Hinblick auf Firmenfarben anpassen. In anderer Ausgestaltung kann das Indikatorelement auch einen Wechseleinsatz aufweisen, was die Möglichkeit der Aufbringung von Text oder Braille bietet.

Beispielsweis kann ein Indikatorelement in Form von Schrift, Buchstaben und dergleichen ausgebildet sein.

Alternativ oder zusätzlich kann eine Zusatzkomponente beispielsweise als eine Ablageeinrichtung zum temporären Lagern von Gegenständen, insbesondere einer Abfallportion, ausgebildet sein. Über die erste und/der zweite Aufnahmeschnittstelle kann eine solche Ablageeinrichtung, die in sich beispielsweise schwenkbar ist, an einer Innenseite der Seitenwand der Einsatzbehältereirichtung/des Abfallsammelbehälters, angeordnet sein. Abfall, beispielsweise Bioabfall, kann, beispielsweise in einer Papiertüte, auf dieser Ablageeinrichtung zunächst abgestellt werden und trocknen. Bei tiefen Temperaturen kann der Abfall so auch zunächst einfrieren, bevor er letztendlich in den Aufnahmeraum des Behälters gelangt.

Alternativ oder zusätzlich kann die Zusatzkomponente auch anders ausgebildet sein, beispielsweise als Griffelement und/oder als Beleuchtungseinrichtung, oder dergleichen. Über die Beleuchtungseinrichtung kann der Aufnahmeraum des Zusatzbehälters/Abfallsammelbehälters beleuchtet und ausgeleuchtet werden, was das Einfüllen von Abfall im Dunkeln erleichtert. Aktiviert werden kann die Beleuchtungseinrichtung beispielsweise durch ein Anheben der Deckeleinrichtung des Behälters.

Die Erfindung wird nun anhand von Ausführungsbeispielen unter Bezugnahme auf die beiliegenden Zeichnungen näher erläutert: Es zeigen
- Figur 1: ein Ausführungsbeispiel eines erfindungsgemäßen Abfallsammelbehälters mit einer erfindungsgemäßen Einsatzbehältereinrichtung;
- Figur 2: ein erstes Ausführungsbeispiel einer erfindungsgemäßen Einsatzbehältereinrichtung;
- Figur 3: ein zweites Ausführungsbeispiel einer erfindungsgemäßen Einsatzbehältereinrichtung;
- Figur 4: einen Stapel mit Einsatzbehältereinrichtungen;
- Figur 5: ein drittes Ausführungsbeispiel einer erfindungsgemäßen Einsatzbehältereinrichtung;
- Figur 6: ein viertes Ausführungsbeispiel einer erfindungsgemäßen Einsatzbehältereinrichtung;
- Figur 7: ein fünftes Ausführungsbeispiel einer erfindungsgemäßen Einsatzbehältereinrichtung;
- Figur 8: ein sechstes Ausführungsbeispiel einer erfindungsgemäßen Einsatzbehältereinrichtung;
- Figur 9: ein siebtes Ausführungsbeispiel einer erfindungsgemäßen Einsatzbehältereinrichtung; und
- Figur 10: ein achtes Ausführungsbeispiel einer erfindungsgemäßen Einsatzbehältereinrichtung.

In den Figuren werden verschiedene Ausführungsbeispiele eines Abfallsammelbehälters 10 sowie von Einsatzbehältereinrichtungen 20 beschrieben. Die verschiedenen Ausführungsbeispiele weisen in großen Teilen Übereinstimmungen auf, so dass jeweils identische Bauteile mit identischen Bezugsziffern versehen wird. Ein Bauteil mit einer bestimmten Bezugsziffer, welches im Zusammenhang mit einer Figur beschrieben wird, gilt deshalb in entsprechender Weise vollumfänglich auch im Zusammenhang mit den jeweils anderen Figuren und Ausführungsbeispielen, selbst wenn es dort in der Beschreibung nicht explizit erwähnt wird.

Bei dem in Figur 1 dargestellten Abfallsammelbehälter 10 handelt es sich insbesondere um einen fahrbaren Abfallsammelbehälter 10. Das bedeutet, dass der Abfallsammelbehälter 10 mit Rädern ausgestattet ist, beispielsweise mit zwei, drei oder vier Rädern.

Der Abfallsammelbehälter 10 besteht aus einem Behälterkorpus 11, der wiederum aus einem Behälterboden (nicht dargestellt) und einer Behälterseitenwand 12 gebildet ist. Diese begrenzen einen Aufnahmeraum 14. Am oberen Rand 13 weist der Behälterkorpus 11 eine Einfüllöffnung 15 auf, die über eine Deckeleinrichtung (nicht dargestellt) verschließbar ist. Bei der Deckeleinrichtung handelt es sich entweder um eine einteilige Deckeleinrichtung, oder um eine geteilte Deckeleinrichtung, bestehend aus zwei Deckelelementen. In dem Aufnahmeraum 14 kann wenigstens eine Trennwand 16 angeordnet sein, mittels derer der Aufnahmeraum 14 in mehrere, beispielsweise zwei Abteile unterteilt ist. In der Seitenwand 12 des Behälterkorpus 11 sind zweite Aufnahmeschnittstellen 17 für Zusatzkomponenten ausgebildet. Dies wird später im Zusammenhang mit Figur 3 näher erläutert.

Weiterhin weist der Abfallsammelbehälter 10 eine Einsatzbehältereinrichtung 20 auf, mit einer Halteeinrichtung 21, an der einer oder mehrere, beispielsweise zwei Zusatzbehälter 22, 23 angeordnet oder ausgebildet sind. Beispielsweise sind die Halteeinrichtung 21 und die Zusatzbehälter 22, 23 in einem Stück ausgebildet.

Die Einsatzbehältereinrichtung 20 kann so in dem Aufnahmeraum 14 des Behälterkorpus 11 platziert werden, dass diese auch auf der Trennwand 16 aufliegt, wobei sich die Trennwand 16 zwischen den Seitenwänden der Zusatzbehälter 22, 23 befindet, die sich von der Halteeinrichtung 21 nach unten erstrecken.

Wie aus Figur 1 ersichtlich ist, ist eine, insbesondere einteilige Einsatzbehältereinrichtung 20 bereitgestellt, bestehend aus der Halteeinrichtung 21 und zwei Zusatzbehältern 22, 23. Figur 1 zeigt die Situation, in der die Einsatzbehältereinrichtung 20 in dem Abfallsammelbehälter 10 angeordnet ist.

Figur 2 zeigt eine Ausführungsform der Einsatzbehältereinrichtung 20 ohne den Abfallsammelbehälter 10.

Wie aus den Figuren 1 und 2 ersichtlich ist, weist die Halteeinrichtung 21 ein erstes Profilelement 24 auf, das einen Anordnungsbereich 25 ausbildet, mit dem die Halteeinrichtung 21 auf dem oberen Behälterrand 13 des Abfallsammelbehälters 10 aufgelegt wird. Das erste Profilelement 24 weist ein erstes Ende 26 und ein zweites Ende 27 auf. Von den beiden Enden 26, 27 ragen jeweils zweite Profilelemente 28 ab, die ebenfalls einen Anordnungsbereich 29 ausbilden, mit dem die Halteeinrichtung 21 auf dem oberen Behälterrand 13 des Abfallsammelbehälters 10 abgelegt wird. Zwischen den zweiten Profilelementen 28 befinden sich dann die Zusatzbehälter 22, 23. Eingriffmittel 30, beispielsweise in Form einer Kammleiste, befinden sich am ersten Profilelement 24 und dienen dazu, die Einsatzbehältereinrichtung 20 während eines Entleerungsvorgangs mit einer entsprechenden Lifteinrichtung eines Abfallsammelfahrzeugs in Verbindung zu bringen.

Wie aus den Figuren 1 und 2, insbesondere aus Figur 2, weiterhin ersichtlich ist, weisen die Zusatzbehälter 22, 23 jeweils einen Behälterkorpus 31 auf, bestehend aus einer Seitenwand 33 und einem Bodenelement 32, welche einen Aufnahmeraum 34 für Abfälle begrenzen. Nach oben ist der Zusatzbehälter 22, 23 begrenzt durch einen oberen Behälterrand 35, in dem sich eine Einfüllöffnung 36 befindet. Die Bodenelemente 32 der Zusatzbehälter 22, 23 weisen jeweils einen gerundeten Abschluss 37 auf. Weiterhin vorgesehen sein können optional Ventilationsöffnungen 38. In der Seitenwand 33 des Zusatzbehälter 22, 23 befinden sich im Bereich des oberen Behälterrands 25 jeweils erste Aufnahmeschnittstellen 40 für Zusatzkomponenten, die im Zusammenhang mit Figur 3 später erläutert werden.

Wie insbesondere aus Figur 4 ersichtlich ist, lassen sich die Einsatzbehältereinrichtungen 20 einfach und bequem stapeln und zu einem Stapel 60 zusammenfassen.

In Figur 3 ist eine wie in Figur 2 dargestellte Einsatzbehältereinrichtung 20 gezeigt, anhand derer nun die Verwendung der ersten Aufnahmeschnittstellen 40 für die Zusatzkomponenten beschrieben wird. In gleicher Weise funktionieren auch die zweiten Aufnahmeschnittstellen 17 im Behälterkorpus 11 des Abfallsammelbehälters 10, die in Figur 1 dargestellt sind.

Um in dem Aufnahmeraum 14 des Abfallsammelbehälters 10 und/oder im Aufnahmeraum 34 wenigstens eines Zusatzbehälters 22, 23 universell, wahlweise und vor allem lösbar Zusatzkomponenten 50 anordnen zu können, weisen der Behälterkorpus 11 des Abfallsammelbehälters 10 und/oder der Behälterkorpus 31 der Zusatzbehälter 22, 23 besondere Aufnahmeschnittstellen für die Zusatzkomponenten auf. Der Abfallsammelbehälter 10 weist zweite Aufnahmeschnittstellen 17 auf (siehe Figur 1), an denen Zusatzkomponenten 50 angeordnet werden können. Die Zusatzbehälter 22, 23 weisen erste Aufnahmeschnittstellen 40 auf, an denen Zusatzkomponenten 50 angeordnet werden können.

Die zweiten Aufnahmeschnittstellen 17 und die ersten Aufnahmeschnittstellen 40 sind jeweils in Form einer Vertiefung und/oder einer Aufnahmenut und/oder eines Aufnahmeschlitzes ausgebildet ist. Sie weisen jeweils eine Erstreckung in Längsrichtung auf, die parallel der Längserstreckung der Seitenwand 33 zwischen Bodenelement 32 und oberem Behälterrand 35 der Zusatzbehälter 22, 23, beziehungsweise parallel der Längserstreckung der Seitenwand 12 zwischen Behälterboden und oberem Behälterrand 13 des Abfallsammelbehälter 10 ist. Die ersten und zweiten Aufnahmeschnittstellen 40, 17 erstrecken sich jeweils bis in den oberen Behälterrand 35, 13.

In diese Aufnahmeschnittstellen 17, 40 können die Zusatzkomponenten 50 über entsprechende Befestigungselemente angeordnet werden, beispielsweise in Form einer Steckverbindung, etwa nach dem Nut-Feder-Prinzip, oder dass ein Vorsprung einer Zusatzkomponente in die Vertiefung einer Aufnahmeschnittstelle eingeführt, beispielsweise eingesteckt wird. Vorzugsweise wird die Zusatzkomponente mit der Aufnahmeschnittstelle in Form einer Steckverbindung oder Clip-Verbindung verbunden. Ein Befestigungsbereich der Zusatzkomponente kann dann in der, insbesondere als Schlitz ausgebildeten, Aufnahmeschnittstelle eingeführt werden und vorzugsweise darin gleiten.

Die vorliegende Erfindung ist nicht auf bestimmte Arten von Zusatzkomponenten 50 beschränkt. Beispielsweise kann es sich dabei um Indikatorelemente 50a handeln, die im Zusammenhang mit der allgemeinen Beschreibung weiter oben erläutert sind. Oder aber es kann sich um eine Ablageeinrichtung 50b handeln, die schwenkbar an dem Behälterkorpus 11 beziehungsweise 31 angeordnet ist, auf der zumindest zeitweilig eine Abfallportion, beispielsweise eine Tüte mit Bioabfall, zwischengelagert werden kann. Natürlich sind auch andere Arten von Zusatzkomponenten denkbar, beispielsweise Beleuchtungseinrichtungen, so dass die Erfindung nicht auf bestimmte Arten von Zusatzkomponenten beschränkt ist. Weitere Zusatzkomponenten, beispielsweise in Form von Indikatorelementen, können beispielsweise auch auf/an der Halteeinrichtung 21 angeordnet oder ausgebildet sein, beispielsweise auf/an dem ersten Profilelement 24.

Über die Aufnahmeschnittstellen 17, 40 kann insbesondere realisiert werden, dass beliebige Zusatzkomponenten 50 universell und lösbar dem Abfallsammelbehälter 10 beziehungsweise wenigstens einem Zusatzbehälter 22, 23 angeordnet werden können, wobei die Zusatzkomponenten 50 bei Bedarf auch ausgetauscht werden können.

Wie aus Figur 5 zu erkennen ist, können die einzelnen Zusatzbehälter 22, 23 ein unterschiedliches Fassungsvermögen aufweisen. Ein Zusatzbehälter 22 kann beispielsweise ein Fassungsvermögen von 30l aufweisen, während der andere Zusatzbehälter 23 ein davon abweichendes Fassungsvermögen aufweist, beispielsweise ein Fassungsvermögen von 40l oder 60l.

Es kann auch gewünscht sein, dass das Fassungsvermögen und/oder die Form und/oder die Funktion wenigstens eines Zusatzbehälters 22, 23 verändert werden kann.

Zu diesem Zweck kann beispielsweise das Bodenelement 32 lösbar an der Seitenwand 33 des Zusatzbehälters 22, 23 angeordnet sein. Dies ist exemplarisch in Figur 6 dargestellt. Hier ist schematisch eine entsprechende Verbindungseinrichtung 47 dargestellt, mittels derer das Bodenelement 32 und die Seitenwand 33 miteinander verbunden werden können, beispielsweise mittels einer Steckverbindung, Schraubverbindung, oder dergleichen. Beispielsweise kann das Bodenelement 32 von der Seitenwand 33 entfernt werden und durch ein Bodenelement 32 mit einer anderen Höhe und/oder Form und/oder Funktion ersetzt werden. Figur 6 zeigt auch, dass innerhalb wenigstens eines Zusatzbehälters 22 eine Trennwand 41 angeordnet sein/werden kann, mittels derer der Aufnahmeraum 34 in mehrere Abteile untereilt wird.

Oder aber, das Bodenelement 32 wird von der Seitenwand 33 gelöst, und es wird ein Zwischenwandstück 39 eingefügt, wie dies exemplarisch in Figur 7 dargestellt ist.

In den Figuren 8 bis 10 sind Ausführungsbeispiele dargestellt, bei denen die Zusatzbehälter 22, 23 und die Halteinrichtung 21 der Einsatzbehältereinrichtung 20 nicht einstückig ausgebildet sind, sondern , insbesondere lösbar, miteinander verbunden sind.

Wie aus den Figuren 8 bis 10 ersichtlich ist, besteht die Einsatzbehältereinrichtung 20 aus der Halteeinrichtung 21 und zwei Zusatzbehältern 22, 23. Die Halteeinrichtung 21 weist ein erstes Profilelement 24 auf, das einen Anordnungsbereich 25 ausbildet, mit dem die Halteeinrichtung 21 auf dem oberen Behälterrand 13 des Abfallsammelbehälters 10 (siehe Figur 1) aufgelegt wird. Mittig vom ersten Profilelement 24 ragt ein drittes Profilelement 43 ab, welches T-Förmig ausgebildet ist. Die Halteeinrichtung 21 weist Aufnahmenuten 44 auf, die Bestandteil einer Befestigungseinrichtung 42 sind. Die Zusatzbehälter 22, 23 weisen am oberen Behälterrand 35 Befestigungsvorsprünge 45 auf, die ebenfalls Bestandteil der Befestigungseinrichtung 42 sind. So können die Zusatzbehälter 22, 23 in die Halteeinrichtung 21 eingeschoben werden. beispielsweise seitlich, wie in Figur 8 dargestellt ist, oder rückwärtig von hinten, wie in Figur 9 dargestellt ist. Zusätzlich können die Zusatzbehälter 22, 23 über eine Fixiereinrichtung 46, die beispielsweise in Form einer Clips-Verbindung ausgebildet ist, an der Halteeinrichtung 21 fixiert werden, vorzugsweise ohne Kraftaufnahme. Wie in Figur 9 weiterhin gezeigt ist, besteht die Halteeinrichtung 21 zunächst aus dem ersten Profilelement 24. Am ersten und zweiten Ende 26, 27 davon ragt jeweils ein zweites Profilelement 28 ab, wie beispielsweise im Zusammenhang mit den Figuren 1 und 2 beschrieben ist. Zusätzlich ist zwischen den beiden zweiten Profilelementen 28 ein drittes Profilelement 43 realisiert, wie beispielsweise im Zusammenhang mit Figur 8 beschrieben ist. Die in den Figuren 8 und 9 dargestellten Zusatzbehälter 22, 23 sind jeweils unterschiedlich ausgebildet, beispielsweise hinsichtlich Größe und/der Form und/oder Funktion.

Bei dem in Figur 10 gezeigten Ausführungsbeispiel sind zwei unterschiedlich ausgestaltete Zusatzbehälter 22, 23 an der Halteeinrichtung 21 angeordnet. Ein Zusatzbehälter 23 besteht aus flexiblem Material und ist beispielsweise als Sack oder Beutel ausgebildet.

### Bezugszeichenliste

- 10: Abfallsammelbehälter
- 11: Behälterkorpus des Abfallsammelbehälters
- 12: Seitenwand des Abfallsammelbehälters
- 13: Oberer Behälterrand des Abfallsammelbehälters
- 14: Aufnahmeraum des Abfallsammelbehälters
- 15: Einfüllöffnung des Abfallsammelbehälters
- 16: Trennwand
- 17: Zweite Aufnahmeschnittstelle zur Aufnahme von Zusatzkomponenten
- 20: Einsatzbehältereinrichtung
- 21: Halteeinrichtung
- 22: Zusatzbehälter
- 23: Zusatzbehälter
- 24: Erstes Profilelement
- 25: Anordnungsbereich
- 26: Erstes Ende des ersten Profilelements
- 27: Zweites Ende des ersten Profilelements
- 28: Zweites Profilelement
- 29: Anordnungsbereich
- 30: Eingriffmittel
- 31: Behälterkorpus des Zusatzbehälters
- 32: Bodenelement des Zusatzbehälters
- 33: Seitenwand des Zusatzbehälters
- 34: Aufnahmeraum des Zusatzbehälters
- 35: Oberer Behälterrand des Zusatzbehälters
- 36: Einfüllöffnung des Zusatzbehälters
- 37: Gerundeter Abschluss des Bodenelements
- 38: Ventilationsöffnung
- 39: Zwischenwandstück'
- 40: Erste Aufnahmeschnittstelle zur Aufnahme von Zusatzkomponenten
- 41: Trennwand
- 42: Befestigungseinrichtung
- 43: Drittes Profilelement
- 44: Aufnahmenut
- 45: Befestigungsvorsprung
- 46: Fixiereinrichtung
- 47: Verbindungseinrichtung
- 50: Zusatzkomponente
- 50a: Indikatorelement
- 50b: Ablageeinrichtung
- 60: Stapel von Einsatzbehältereinrichtungen

## Patentansprüche

1. Einsatzbehältereinrichtung (20) zum Anordnen wenigstens eines Zusatzbehälters (22, 23) innerhalb eines Abfallsammelbehälters (10), wobei die Einsatzbehältereinrichtung (20) eine Halteeinrichtung (21) aufweist, an welcher sich der wenigstens eine Zusatzbehälter (22, 23) befindet, und welche zur lösbaren Anordnung an/in einem Behälterkorpus (11) des Abfallsammelbehälters (10) bereitgestellt ist, **dadurch gekennzeichnet, dass** die Einsatzbehältereinrichtung (20) einstückig ausgebildet ist, oder dass wenigstens ein Zusatzbehälter (22, 23) und die Halteeinrichtung (21) einstückig ausgebildet sind.

2. Einsatzbehältereinrichtung (20) zum Anordnen wenigstens eines Zusatzbehälters (22, 23) innerhalb eines Abfallsammelbehälters (10), wobei die Einsatzbehältereinrichtung (20) eine Halteeinrichtung (21) aufweist, an welcher sich der wenigstens eine Zusatzbehälter (22, 23) befindet, und welche zur lösbaren Anordnung an/in einem Behälterkorpus (11) des Abfallsammelbehälters (10) bereitgestellt ist, insbesondere Einsatzbehältereinrichtung nach Anspruch 1, **dadurch gekennzeichnet, dass** wenigstens ein Zusatzbehälter (22, 23) veränderlich, insbesondere größenveränderlich und/oder volumenveränderlich und/oder in der Höhe verstellbar und/oder formveränderlich und/oder hinsichtlich der aufzunehmenden Abfallfraktion veränderlich, ausgebildet ist.

3. Einsatzbehältereinrichtung (20) zum Anordnen wenigstens eines Zusatzbehälters (22, 23) innerhalb eines Abfallsammelbehälters (10), wobei die Einsatzbehältereinrichtung (20) eine Halteeinrichtung (21) aufweist, an welcher sich der wenigstens eine Zusatzbehälter (22, 23) befindet, und welche zur lösbaren Anordnung an/in einem Behälterkorpus (11) des Abfallsammelbehälters (10) bereitgestellt ist, insbesondere Einsatzbehältereinrichtung nach Anspruch 1 oder 2, **dadurch gekennzeichnet, dass** die Einsatzbehältereinrichtung (20) zwei Zusatzbehälter (22, 23) aufweist, die sich an der Halteeinrichtung (21) befinden, und dass die Zusatzbehälter (22, 23) im Vergleich zueinander ein unterschiedliches Fassungsvermögen aufweisen.

4. Einsatzbehältereinrichtung nach einem der Ansprüche 1 bis 3, **dadurch gekennzeichnet, dass** der wenigstens eine Zusatzbehälter (22, 23) einen Behälterkorpus (31) aufweist, mit einem Bodenelement (32) und einer vom Bodenelement (32) nach oben abragenden Seitenwand (33), wobei das Bodenelement (32) und die Seitenwand (33) einen Aufnahmeraum (34) des Zusatzbehälters (22, 23) begrenzen, wobei der Behälterkorpus (31) an seinem dem Bodenelement (32) entgegengesetzten Ende einen oberen Behälterrand (35) aufweist, welcher eine Einfüllöffnung (36) begrenzt.

5. Einsatzbehältereinrichtung nach Anspruch 4, **dadurch gekennzeichnet, dass** das Bodenelement (32) einen gerundeten Abschluss (37) aufweist, oder dass das das Bodenelement (32) als gerundetes Bodenelement (32) ausgebildet ist.

6. Einsatzbehältereinrichtung nach einem der Ansprüche 1 bis 5, **dadurch gekennzeichnet, dass** wenigstens ein Zusatzbehälter (22, 23), vorzugsweise die Seitenwand (33) und/oder das Bodenelement (32) wenigstens eines Zusatzbehälters (22, 23), Ventilationsöffnungen (38) aufweist/aufweisen.

7. Einsatzbehältereinrichtung nach einem der Ansprüche 4 bis 6, **dadurch gekennzeichnet, dass** das Bodenelement (32) des Zusatzbehälters (22, 23) lösbar an der Seitenwand (33) des Zusatzbehälters (22, 23) angeordnet ist.

8. Einsatzbehältereinrichtung nach Anspruch 7, weiterhin aufweisend ein Zwischenwandstück (39), dass lösbar mit der Seitenwand (33) und dem Bodenelement (32) verbindbar oder verbunden ist.

9. Einsatzbehältereinrichtung nach einem der Ansprüche 2 bis 8, **dadurch gekennzeichnet, dass** wenigstens ein Zusatzbehälter (22, 23) in der Höhe kontinuierlich oder in diskreten Abständen veränderlich ausgebildet ist, insbesondere teleskopartig veränderlich und/oder ein- und ausfahrbar.

10. Einsatzbehältereinrichtung nach einem der Ansprüche 1 bis 9, **dadurch gekennzeichnet, dass** die Halteeinrichtung (21) wenigstens ein erstes Profilelement (24) aufweist, welches einen Anordnungsbereich (25) zum Anordnen der Halteeinrichtung (21) an dem Abfallsammelbehälter (10) bereitstellt, dass die Halteeinrichtung (21) wenigstens ein zweites Profilelement (28) aufweist, welches einen Anordnungsbereich (29) zum Anordnen der Halteeinrichtung (21) am Abfallsammelbehälter (10) bereitstellt, dass das erste Profilelement (24) und das zweite Profilelement (28) miteinander verbunden sind, und dass sich wenigstens ein Zusatzbehälter (22, 23) an wenigstens einem ersten Profilelement (24) und/oder wenigstens einem zweiten Profilelement (28) befindet.

11. Einsatzbehältereinrichtung nach Anspruch 10, **dadurch gekennzeichnet, dass** der Anordnungsbereich (25) des ersten Profilelements (24) und/oder der Anordnungsbereich (29) des zweiten Profilelements (28) als eine Kontaktoberfläche zum Lagern auf einem oberen Rand (13) eines Abfallsammelbehälters (10) ausgebildet ist/sind.

12. Einsatzbehältereinrichtung nach einem der Ansprüche 1 bis 11, **dadurch gekennzeichnet, dass** wenigstens ein Zusatzbehälter (22, 23) über eine Befestigungseinrichtung (42), insbesondere lösbar, an der Halteeinrichtung (21) angeordnet ist.

13. Abfallsammelbehälter (10), mit einem Behälterkorpus (11), aufweisend einen Behälterboden und eine vom Behälterboden nach oben abragende Seitenwand (12), wobei der Behälterboden und die Seitenwand (12) einen Aufnahmeraum (14) des Abfallsammelbehälters (10) begrenzen, wobei der Behälterkorpus (11) an seinem dem Behälterboden entgegengesetzten Ende einen oberen Behälterrand (13) aufweist, welcher eine Einfüllöffnung (15) begrenzt, wobei der Abfallsammelbehälter (10) zum Verschließen der Einfüllöffnung (15) eine Deckeleinrichtung aufweist, und mit einer Einsatzbehältereinrichtung (20) zum Anordnen wenigstens eines Zusatzbehälters (22, 23) innerhalb des Abfallsammelbehälters (10), wobei die Eisatzbehältereinrichtung (20) eine Halteeinrichtung (21) aufweist, an welcher sich der wenigstens eine Zusatzbehälter (22, 23) befindet, und welche lösbar an/in dem Behälterkorpus (11) des Abfallsammelbehälters (10) angeordnet ist, **dadurch gekennzeichnet, dass** die Einsatzbehältereinrichtung (20) nach einem der Ansprüche 1 bis 12 ausgebildet ist.

14. Abfallsammelbehälter (10) nach Anspruch 13, oder Einsatzbehältereinrichtung (20) einem der Ansprüche 1 bis 12, **dadurch gekennzeichnet, dass** in dem Aufnahmeraum (14) des Behälterkorpus (31) des Abfallsammelbehälters (10) wenigstens eine Trennwand (16) angeordnet oder ausgebildet ist, welche zum Unterteilen des Aufnahmeraums (14) in zwei oder mehr Abteile bereitgestellt ist, und//oder dass in dem Aufnahmeraum (34) des Behälterkorpus (31) wenigstens eines Zusatzbehälters (22, 23) der Einsatzbehältereinrichtung (20) wenigstens eine Trennwand (41) angeordnet oder ausgebildet ist, welche zum Unterteilen des Aufnahmeraums (34) in zwei oder mehr Abteile bereitgestellt ist.

15. Abfallsammelbehälter (10) nach Anspruch 13 oder 14, oder Einsatzbehältereinrichtung (20) einem der Ansprüche 1 bis 12 oder 14, **dadurch gekennzeichnet, dass** wenigstens ein Zusatzbehälter (22, 23) oder die Halteeinrichtung (21) der Einsatzbehältereinrichtung (20) wenigstens eine erste Aufnahmeschnittstelle (40) zur, insbesondere lösbaren, Aufnahme von Zusatzkomponenten (50) an/in der Einsatzbehältereinrichtung (20 aufweist, und/oder dass der Abfallsammelbehälter (10) wenigstens eine zweite Aufnahmeschnittstelle (17) zur, insbesondere lösbaren, Aufnahme von Zusatzkomponenten (50) an/in dem Abfallsammelbehälter (10) aufweist.
